# FASCICULE DE BREVET EUROPEEN

(11) **EP 0 364 357 B1**
(45) Date de publication et mention de la délivrance du brevet: **18.03.1992**
(21) Numéro de dépôt: 89402802.6
(22) Date de dépôt: 11.10.1989
(51) Int. Cl.: E04H 9/04

(54) **Dispositif pour améliorer la résistance des ouvrages à l'impact des projectiles conventionnels**
Vorrichtung zur Verbesserung des Widerstandes von Bauwerken gegen den Einschlag konventioneller Projektile
Device for improving the resistance of structures against impact of conventional projectiles

(30) Priorité: 14.10.1988 FR 8813534
(43) Date de publication de la demande: 18.04.1990
(73) Titulaire: CAMPENON BERNARD, Société Anonyme dite:, F-92115 Clichy (FR)
(72) Inventeur: Chapus, Henri, F-78330 Fontenay le Fleury (FR)
(74) Mandataire: Bouju, André

(56) Documents cités:
- DE-A- 2 325 921
- DE-A- 2 818 733
- DE-A- 3 508 865
- DE-U- 1 675 801
- FR-A- 2 519 133
- FR-A- 2 529 933
- GB-A- 527 591
- US-A- 787 065

## Description

La présente invention concerne un dispositif pour améliorer la résistance des ouvrages notamment en béton, tels que abris, hangars, bâtiments, murs, dalles, etc. à l'impact des projectiles conventionnels tels que bombes et obus.

Ces ouvrages en béton présentent le plus souvent des faces planes ou présentant un grand rayon de courbure.

On sait que l'efficacité des projectiles atteignant un ouvrage en béton, est optimale lorsque leur angle d'incidence, c'est-à-dire l'angle formé par rapport à un plan vertical à la face plane de l'ouvrage est proche de 0°. En effet, à cet angle de 0°, l'épaisseur de béton à traverser est la plus faible.

Pour les angles d'incidence supérieurs, l'efficacité des projectiles diminue, car l'épaisseur de béton augmente. Au-dessus d'une certaine valeur de l'angle d'incidence, les projectiles peuvent ricocher et leur efficacité devient alors nulle.

Le FR-A- 2 519 133 décrit des dispositifs de protection dont la surface extérieure présente une succession de nervures et de sillons sensiblement en V et de dimensions réduites par rapport à celles du projectile. Dans ces dispositifs, on cherche à éviter tout contact avec la pointe d'un projectile.

Le but de la présente invention est de créer un dispositif qui permet de réduire l'efficacité des projectiles et d'améliorer ainsi la résistance des ouvrages à l'impact de ces projectiles.

Suivant l'invention, ce dispositif qui comprend une surface formée par une succession de nervures et de sillons de profil sensiblement en V à faces latérales inclinées et lisses, est caractérisé en ce que ladite surface est constituée par un revêtement en métal plus dur que le béton, les faces intérieures des nervures de ce revêtement étant totalement en contact avec du béton, la hauteur desdites nervures étant suffisante et ledit revêtement étant suffisamment dur pour que le projectile soit dévié après impact sur une face latérale inclinée d'une nervure.

Du fait que les faces latérales des nervures sensiblement en V soient inclinées par rapport à un plan perpendiculaire à la surface de l'ouvrage, le comportement du projectile arrivant perpendiculairement à cette surface est l'un ou l'autre des suivants :
- la tête du projectile glisse (ricoche) le long de la face latérale inclinée et amorce ainsi un mouvement de rotation qui déséquilibre le projectile et peut amener sa destruction ;
- le projectile glisse d'abord puis pénètre dans le béton, mais à une incidence supérieure à celle qu'il avait à son arrivée ;
- le projectile est systématiquement orienté vers un point bas de l'ouvrage qui a été renforcé, ce qui réduit considérablement sa pénétration.

Selon une version avantageuse de l'invention, ladite surface est constituée par un revêtement en métal plus dur que le béton, les faces intérieures de ce revêtement étant en contact avec du béton.

Ce revêtement favorise le glissement du projectile le long de la face inclinée de la nervure.

Selon une version préférée de l'invention, le revêtement est constitué par une série d'éléments de section transversale sensiblement en V inversé et reliés les uns aux autres par leurs bords longitudinaux opposés.

Ces éléments sont de préférence en acier, ce qui permet de réduire le coût du dispositif selon l'invention.

D'autres particularités et avantages de l'invention apparaîtront encore dans la description ci-après.

Aux dessins annexés donnés à titre d'exemples non limitatifs :
- la figure 1 est une vue schématique d'un projectile arrivant avec un certain angle d'incidence sur une structure,
- la figure 2 est une vue schématique en coupe d'un dispositif de protection conforme à l'invention, montrant un projectile arrivant normalement sur la surface de l'ouvrage recouvert par ledit dispositif,
- la figure 3 est une vue analogue à la figure 2 montrant le projectile à son impact sur le dispositif,
- la figure 4 est une vue analogue à la figure 2 montrant un autre comportement du projectile,
- la figure 5 est une vue en perspective des éléments de section sensiblement en V du dispositif selon l'invention,
- la figure 6 est une vue schématique en coupe d'une version préférée du dispositif conforme à l'invention,
- les figures 7 et 8 sont des vues analogues à la figure 3, montrant le comportement d'un projectile arrivant sur un ouvrage avec un angle d'incidence relativement important.

La figure 1 montre un projectile 1 par exemple une bombe arrivant avec un angle d'incidence i sur la surface plane d'un ouvrage en béton 2 tel qu'un abri.

L'efficacité de ce projectile 1 est optimale lorsque l'angle i est égal à 0 (c'est-à-dire lorsque le projectile arrive normalement sur la surface de l'ouvrage).

L'invention vise à réduire l'efficacité du projectile 1, en améliorant la résistance de l'ouvrage à l'égard de l'impact du projectile.

Conformément à l'invention, le dispositif pour améliorer la résistance de l'ouvrage 2 en béton comprend (voir figures 2 et 3) une surface 3 formée par une succession de nervures et de sillons de profil sensiblement en V à faces latérales 4 inclinées lisses, la hauteur H desdites nervures étant suffisante et ladite surface 3 étant suffisamment dure pour que le projectile 1 soit dévié après impact sur une face latérale inclinée 4 d'une nervure.

La surface 3 est constituée par un revêtement en métal plus dur que le béton de l'ouvrage 2, les faces intérieures 5 de ce revêtement étant en contact avec le béton de l'ouvrage.

Dans la réalisation des figures annexées, le revêtement est constitué par une série d'éléments de section transversale sensiblement en V inversé et reliés les uns aux autres par leurs bords longitudinaux opposés 4a, 4b. Ces éléments en V sont de préférence en acier de qualité ordinaire et d'épaisseur de l'ordre de 1 cm. Ces éléments sont ainsi simples à réaliser et peu coûteux.

Comme déjà indiqué plus haut, les faces latérales 4 des éléments en V doivent engendrer un glissement du projectile 1. A cet effet, la demanderesse pense que la hauteur H des nervures devrait être sensiblement comprise entre le tiers de la longueur et la longueur totale du projectile 1.

Si cette hauteur H est insuffisante, le glissement du projectile 1 est insuffisant pour réduire son efficacité. Si cette hauteur H est trop importante, les coûts de fabrication du dispositif selon l'invention deviennent excessifs.

L'angle au sommet a des éléments sensiblement en V est de préférence de l'ordre de 90°.

Dans la réalisation représentée, le fond des sillons formés par les éléments sensiblement en V est renforcé.

A cet effet, les bords longitudinaux des éléments sensiblement en V sont prolongés par des bordures 4c, 4d qui se recouvrent mutuellement. Ainsi, le fond des sillons formés par les éléments sensiblement en V est renforcé par une double épaisseur de métal.

Dans la réalisation selon la figure 6, les bordures 4c, 4d qui se recouvrent mutuellement sont fixées l'une à l'autre par des tiges 6 ancrées dans le béton de l'ouvrage sous-jacent.

Par ailleurs, on voit sur cette figure 6, qu'entre la structure en béton à protéger et les éléments sensiblement en V est interposée une plaque 7 en acier fixée à ces éléments au moyen des tiges 6, l'espace compris entre cette plaque 7 et les éléments étant remplis de béton 8. Ainsi, le fond des sillons formés par les éléments sensiblement en V est renforcé par trois épaisseurs d'acier.

Le dispositif selon l'invention peut être monté en renforcement sur la surface en béton existante d'un ouvrage ou peut être utilisé en coffrage perdu extérieur dans la construction d'un abri.

On va maintenant expliquer les effets techniques du dispositif de protection ou de renforcement que l'on vient de décrire.

La surface dure 3 formée par la juxtaposition de nervures et de sillons en V induit l'un des trois effets suivants :
1) la tête du projectile 1 arrivant normalement à la surface de l 'ouvrage 2, glisse ou ricoche le long d'une face latérale inclinée 4 et amorce ainsi un mouvement de rotation (voir figure 3) qui déséquilibre le projectile 1 et peut engendrer sa destruction, de sorte que l'ouvrage n'est pratiquement pas affecté ;
2) le projectile 1 glisse d'abord sur une face inclinée 4 puis pénètre dans le béton 2 (voir flèche F sur la figure 4), mais à une incidence nettement supérieure à celle qu'il avait à son arrivée, de sorte que son efficacité destructrice est nettement réduite ;
3) le projectile 1 est systématiquement orienté par la face inclinée 4 vers le fond des sillons qui a été particulièrement renforcé par plusieurs épaisseurs d'acier (voir notamment le cas de la figure 6), de sorte que la pénétration du projectile 1 est considérablement réduite.

Ce qui précède s'applique aux projectiles les plus dangereux, c'est-à-dire ceux ayant un angle d'incidence i proche de 0°.

Le dispositif conforme à l'invention apporte également une amélioration dans la résistance de l'ouvrage lorsque l'incidence du projectile est nettement supérieure à 0°.

En effet, un projectile 1 atteignant la surface 3 avec une incidence i par exemple de 30° (voir figure 7) ne sera pas affecté par le glissement ou le ricochet provoqué plus haut.

En revanche, il aura tendance à pivoter vers la zone de plus faible résistance lors de sa pénétration dans le béton 2 (voir figure 8) c'est-à-dire vers l'extérieur de l'ouvrage. Dans ce cas, l'incidence du projectile sera augmentée et son efficacité réduite.

Bien entendu, l'invention n'est pas limitée aux exemples que l'on vient de décrire et on peut apporter à ceux-ci de nombreuses modifications sans sortir du cadre de l'invention, défini par les revendications.

Ainsi, la surface des éléments sensiblement en V peut être traitée pour favoriser le glissement du projectile.

## Revendications

1. Dispositif pour améliorer la résistance des ouvrages en béton (2) à l'impact des bombes ou missiles (1), comprenant une surface (3) formée par une succession de nervures et de sillons de profil sensiblement en V à faces latérales (4) inclinées et lisses, caractérisé en ce que ladite surface (3) est constituée par un revêtement en métal plus dur que le béton, les faces intérieures (5) des nervures de ce revêtement étant totalement en contact avec du béton, la hauteur (H) desdites nervures étant suffisante et ledit revêtement étant suffisamment dur pour que le projectile (1) soit dévié après impact sur une face latérale inclinée (4) d'une nervure.

2. Dispositif conforme à la revendication 1, caractérisé en ce que le revêtement est constitué par une série d'éléments de section transversale sensiblement en V inversé et reliés les uns aux autres par leurs bords longitudinaux opposés (4a, 4b).

3. Dispositif conforme à l'une des revendications 1 ou 2, caractérisé en ce que le revêtement est en acier.

4. Dispositif conforme à l'une des revendications 1 à 3, caractérisé en ce que la hauteur (H) des nervures est sensiblement comprise entre le tiers de la longueur et la longueur totale du projectile (1).

5. Dispositif conforme à l'une des revendications 1 à 4, caractérisé en ce que le fond des sillons présente un renforcement.

6. Dispositif conforme à l'une des revendications 2 à 5, caractérisé en ce que les bords longitudinaux (4a, 4b) des éléments sensiblement en V sont prolongés par des bordures (4c, 4d) qui se recouvrent mutuellement pour constituer un renforcement.

7. Dispositif conforme à la revendication 6, caractérisé en ce que les bordures (4c, 4d) qui se recouvrent mutuellement sont fixées l'une à l'autre par des tiges (6) ancrées dans le béton (2) sous-jacent.

8. Dispositif conforme à la revendication 7, caractérisé en ce qu'entre la structure en béton (2) à protéger et les éléments en V est interposée une plaque (7) en métal fixée à ces éléments au moyen desdites tiges (6), l'espace compris entre cette plaque (7) et les éléments étant rempli de béton (8).

## Patentansprüche

1. Einrichtung zur Verbesserung der Widerstandsfähigkeit von Betonbauwerken (2) gegen den Aufschlag von Bomben oder Raketen (1) mit einer Oberfläche (3), die aus einer Folge von Rippen und Rinnen mit im wesentlichen V-förmigem Profil und mit geneigten und glatten Seitenflächen (4) gebildet ist, dadurch gekennzeichnet, daß die Oberfläche (3) aus einem Metallüberzug besteht, der härter ist als der Beton, daß die Innenflächen (5) der Rippen dieses Überzugs mit dem Beton vollständig in Berührung stehen, daß die HÖhe (H) der Rippen groß genug und der Überzug ausreichend hart ist, damit das Geschoß (1) nach dem Aufschlag auf eine geneigte Seitenfläche (4) einer Rippe abgelenkt wird.

2. Einrichtung nach Anspruch 1, dadurch gekennzeichnet, daß der Überzug aus einer Reihe von Elementen besteht, die im wesentlichen einen umgekehrt V- förmigen Querschnitt aufweisen und durch ihre gegenüberliegenden Längskanten (4a, 4b) miteinander verbunden sind.

3. Einrichtung nach einem der Ansprüche 1 oder 2, dadurch gekennzeichnet, daß der Überzug aus Stahl besteht.

4. Einrichtung nach einem der Ansprüche 1 bis 3, dadurch gekennzeichnet, daß die Höhe (H) der Rippen zwischen etwa einem Drittel der Länge und etwa der Gesamtlänge des Geschosses (1) liegt.

5. Einrichtung nach einem der Ansprüche 1 bis 4, dadurch gekennzeichnet, daß der Rinnengrund eine Verstärkung aufweist.

6. Einrichtung nach einem der Ansprüche 2 bis 5, dadurch gekennzeichnet, daß die Längskanten (4a, 4b) der im wesentlichen V-förmigen Elemente durch Randstreifen (4c, 4d) verlängert sind, die sich gegenseitig unter Bildung einer Verstärkung überdecken.

7. Einrichtung nach Anspruch 6, dadurch gekennzeichnet, daß die Randstreifen (4c, 4d), die sich gegenseitig überdecken, durch im darunter befindlichen Beton (2) verankerte Bolzen (6) aneinander befestigt sind.

8. Einrichtung nach Anspruch 7, dadurch gekennzeichnet, daß sich zwischen der zu schützenden Betonstruktur (2) und den V-förmigen Elementen eine Metallplatte (7) befindet, die an diesen Elementen mittels der Bolzen (6) befestigt ist und daß der Zwischenraum zwischen diesen Platten (7) und den Elementen mit Beton (8) ausgefüllt ist.

## Claims

1. A device for improving the resistance of concrete structures (2) to the impact of bombs or missiles (1), which comprises a surface (3) formed by a succession of ribs and grooves with a substantially V-shaped profile and smooth, inclined lateral faces (4), characterized in that said surface (3) consists of a covering made of a metal which is harder than concrete, the inner faces (5) of the ribs of this covering being completely in contact with concrete, the height (H) of said ribs being sufficient and said covering being sufficiently hard so as to deflect the projectile (1) after impact on the inclined lateral face (4) of a rib.

2. The device as claimed in claim 1, characterized in that the covering consists of a series of elements with a substantially inverted-V-shaped cross-section and which are connected to each other by their opposite longitudinal edges (4a, 4b).

3. The device as claimed in either of claims 1 or 2, characterized in that the covering is made of steel.

4. The device as claimed in one of claims 1 to 3, characterized in that the height (H) of the ribs is substantially between a third of the length and the total lenght of the projectile (1).

5. The device as claimed in one claims 1 to 4, characterized in that the bottom of the grooves has a reinforcement.

6. The device as claimed in one of claims 2 to 5, characterized in that the longitudinal edges (4a, 4b) of the substantially V-shaped elements are extended by edge pieces (4c, 4d) which overlap each other to form a reinforcement.

7. The device as claimed in claim 6, characterized in that the edge pieces (4c, 4d) which overlap each other are fastened to each other by rods (6) which are anchored in the underlying concrete (2).

8. The device as claimed in claim 7, characterized in that a metal plate (7) which is fastened to the V-shaped elements by means of the said rods (6) is inserted between the concrete structure (2) to be protected and these elements, the space between this plate (7) and the elements being filled with concrete 8).
